# EUROPÄISCHE PATENTSCHRIFT

(11) **EP 1 572 335 B1**
(45) Veröffentlichungstag und Bekanntmachung des Hinweises auf die Patenterteilung: **29.05.2013**
(21) Anmeldenummer: 03780105.7
(22) Anmeldetag: 03.12.2003
(51) Int. Cl.: B01F 13/00

(54) **STATISCHER LAMINATIONSMIKROVERMISCHER**
STATIC LAMINATION MICRO MIXER
MICROMELANGEUR LAMELLAIRE STATIQUE

(30) Priorität: 07.12.2002 DE 20218972 U
(43) Veröffentlichungstag der Anmeldung: 14.09.2005
(73) Patentinhaber: Ehrfeld Mikrotechnik BTS GmbH, 55234 Wendelsheim (DE)
(72) Erfinder: EHRFELD, Wolfgang, 55124 Mainz (DE); KROSCHEL, Matthias, 55543 Bad Kreuznach (DE); MERKEL, Till, 89073 Ulm (DE); HERBSTRITT, Frank, 55232 Alzey (DE)
(74) Vertreter: Lütjens, Henning
(86) Internationale Anmeldenummer: PCT/EP2003/013603
(87) Internationale Veröffentlichungsnummer: WO 2004/052518

(56) Entgegenhaltungen:
- WO-A-97/00442
- DE-A- 19 917 156
- DE-A- 19 927 554
- DE-A- 19 928 123
- DE-A1- 10 041 823
- NL-A- 6 710 428
- US-A- 422 671
- US-A- 3 881 701
- US-A- 5 534 328
- US-A- 5 887 977
- US-B1- 6 264 900
- DE BELLEFON C ET AL: "Microreactors for dynamic high throughput screening of fluid-liquid molecular catalysis", ANGEWANDTE CHEMIE, WILEY - V C H VERLAG GMBH & CO. KGAA, DE, vol. 19, 1 January 2000 (2000-01-01), pages 3584-3587, XP003022882, ISSN: 0044-8249
- HAVERKAMP V ET AL: "The potential of micromixers for contacting of disperse liquid phases", FRESENIUS JOURNAL OF ANALYTICAL CHEMISTRY, SPRINGER, BERLIN, DE, vol. 364, 1 January 1999 (1999-01-01), pages 617-624, XP002260622, ISSN: 0937-0633, DOI: 10.1007/S002160051397
- EHRFELD W ET AL: "CHARACTERIZATION OF MIXING IN MICROMIXERS BY A TEST REACTION: SINGLE MIXING UNITS AND MIXER ARRAYS", INDUSTRIAL & ENGINEERING CHEMISTRY RESEARCH, AMERICAN CHEMICAL SOCIETY, US, vol. 38, no. 3, 1 January 1999 (1999-01-01), pages 1075-1082, XP000940846, ISSN: 0888-5885, DOI: 10.1021/IE980128D

## Beschreibung

Die Erfindung betrifft einen Mikrovermischer zum Vermischen, Dispergieren, Emulgieren oder Suspendieren von mindestens zwei fluiden Phasen, wobei dieser mindestens eine Schlitzplatte mit Schlitzöffnungen und eine darüber angeordnete Blendplatte mit Blendschlitzen enthalten muss. Die Schlitzöffnungen in der/den Schlitzplatte(n) und Blendplatte(n) sind als durchgehende Öffnungen ausgeführt.

Bei statischen Mikrovermischem handelt es sich um Schlüsselelemente der Mikroreaktionstechnik. Statistische Mikrovermischer nutzen das Prinzip der Multilamination aus, um so ein schnelles Vermischen von fluiden Phasen durch Diffusion zu erreichen. Durch eine geometrische Ausgestaltung von abwechselnd angeordneten Lamellen ist es möglich, ein gutes Vermischen im mikroskopischen Bereich zu gewährleisten. Multilaminationsmischer aus strukturierten und periodisch gestapelten dünnen Platten sind bereits in der Literatur ausführlich beschrieben; Beispiele hierfür finden sich in den deutschen Patenten DE 44 16 343, DE 195 40 292, DE 199 17 156 A1 und der deutschen Patentanmeldung DE 199 28 123. Die deutsche Patentanmeldung DE 199 27 554 beschreibt außerdem im Gegensatz zu den Multilaminationsmischern, die aus strukturierten und periodisch gestapelten, dünnen Platten bestehen, einen Mikrovermischer zum Mischen von zwei oder mehr Edukten, wobei der Mikrovermischer Mischzellen aufweist. Jede dieser Mischzellen weist eine Zuführkammer auf, an die mindestens zwei Gruppen von Kanalfingern angrenzen, die zur Bildung von Mischbereichen kammartig zwischen die Kanalfinger eingreifen. Über dem Mischbereich befinden sich Auslassschlitze, die sich senkrecht zu den Kanalfingern erstrecken und durch die das Produkt austritt. Durch die Parallelschaltung in zwei Raumrichtungen ist ein deutlich höherer Durchsatz möglich.

Gegenstand der vorliegenden Erfindung ist der im Patenanspruch 1 beschriebene statische Laminationsmikrovermischer.

Die mit der Erfindung erzielten Vorteile bestehen darin, dass der statische Laminationsmikrovermischer kostengünstig gefertigt werden kann, leicht zu reinigen ist und die zu mischenden Fluide schnell und effektiv miteinander vermischt werden. Zudem ist der Druckverlust so gering, dass er auch für große Durchsätze Anwendung finden kann.

Ausführungsbeispiele der Erfindungen sind in den Zeichnungen dargestellt und werden im nachfolgenden näher beschrieben.

Es zeigen:
- Fig. 1: schematische Darstellung des statischen Mikrovermischers bestehend aus einer Schlitz- und einer Blendplatte;
- Fig. 2a: Expolsionsdarstellung eines statischen Laminationsmikrovermisches bestehend aus Gehäuseunterteil (10), Zuführkanälen (11), Schlitzplatte (20) und Blendplatte (30);
- Fig. 2b: Darstellung eines statischen Laminationsmikrovermischers bestehend aus Gehäuseunterteil (10), Zuführkanälen (11), Schlitzplatte (20) und Blendplatte (30);
- Fig. 3a: Draufsicht auf die Zuführkanälen (11), Schlitzöffnungen (22a, 22b) und Blendschlitzen (31) eines statischen Laminationsmikrovermischers;
- Fig. 3b: Draufsicht auf die Schlitzöffnungen unterschiedlicher Geometrie und Orientierung (22) in einer Schlitzplatte (20) eines statischen Laminationsmikrovermischers;
- Fig. 3c: Draufsicht auf die Schlitzöffnungen unterschiedlicher Geometrie und Orientierung (22) in einer Schlitzplatte (20) eines statischen Laminationsmikrovermischers;
- Fig. 3e:: Draufsicht auf die Schlitzöffnungen unterschiedlicher Geometrie und Orientierung (22) in einer Schlitzplatte (20), wobei die Schlitzöffnungen unterschiedliche Breiten und Formen haben;
- Fig. 3f:: Draufsicht auf die Schlitzöffnungen unterschiedlicher Geometrie und Orientierung (22) in einer Schlitzplatte (20), wobei die Schlitzöffnungen, die Blendschlitze (31) und/oder die Zuführkanäle (11) unterschiedliche und variable Breiten und Formen haben;
- Fig. 4a: Draufsicht auf einen statischen Laminationsmikrovermischer bestehend aus Gehäuseunterteil (10), Schlitzplatte (20) und Blendplatte (30);
- Fig. 4b: Draufsicht auf einen statischen Laminationsmikrovermischer;
- Fig. 5: Explosionsdarstellung eines statischen Mikrovermischers;
- Fig. 6: Explosionsdarstellung eines statischen Mikrovermischers mit Betrachtungswinkel von unten;
- Fig. 7a: schematische Darstellung des Gehäuseunterteils (10);
- Fig. 7b: Querschnitt durch Gehäuseunterteil (10) entlang der Ebene B-B;
- Fig. 7c: Querschnitt durch Gehäuseunterteil (10) entlang der Ebene C-C;
- Fig. 8a: schematische Darstellung eines statischen Mikrovermischers mit zwei unterschiedlichen Schlitzplatten und versetzt zueinander angeordneten Schlitzöffnungen (22, 23);
- Fig. 8b: schematische Darstellung eines zusammengesetzten statischen Laminationsmikrovermischers mit zwei unterschiedlichen Schlitzplatten;
- Fig. 9a: Explosionsdarstellungen von Laminationsmikrovermischern mit parallel versetzter Anordnung der Kanäle zur Auftrennung der Fluide im Gehäuse;
- Fig. 9b: Explosionsdarstellungen von Laminationsmikrovermischern mit radial konzentrischer Anordnung der Kanäle zur Auftrennung der Fluide im Gehäuse;
- Fig. 10: Laminationsmikrovermischer (60) (vgl. Fig. 9a) als Bestandteil einer integrierten Prozessanordnung zusammen mit einer Wärmetauscheinheit (70).

Fig. 1 zeigt die schematische Darstellung eines statischen Laminationsmikrovermischers bestehend aus Unterteil 10, einer Schlitzplatte 20 und einer Blendplatte 30. Das Unterteil 10 enthält für das Fluid A den Zuführkanal 11a und für das Fluid B den Zuführkanal 11b. Die Schlitzplatte 20 weist für die Fluide A und B Schlitzöffnungen 22a und 22b auf, die aus dem Zuführkanal 11a und 11 b gespeist werden. Oberhalb der Schlitzplatte 20 befindet sich die Blendplatte 30 mit einem Blendschlitz 31. Die Blendplatte 30 deckt hierbei den äußeren Bereich der Schlitzöffnungen 22a und 22b ab, während der mittlere Bereich der Schlitzöffnungen 22a und 22b mit dem Blendschlitz 31 überlappt und dadurch frei bleibt.
Fig. 2a zeigt die Explosionsdarstellung eines statischen Mikrovermischers bestehend aus Unterteil 10, Zuführkanälen 11a und 11 b, Schlitzplatte 20 und Blendplatte 30. Die Zuführkanäle 11a und 11b enthalten jeweils die Fluide A und B; über diesen Zuführkanälen befindet sich die Schlitzplatte 20 mit den Schlitzöffnungen 22 a und 22b. Oberhalb dieser befindet sich die Blendplatte 30, deren Blendschlitze in einem Winkel von 90° zu den Schlitzöffnungen 22a und 22b angeordnet sind.
Fig. 2b zeigt eine schematische Darstellung eines statischen Mikrovermischer, wie in Fig. 2a dargestellt, bestehend aus Unterteil 10, Schlitzplatte 20 und Blendplatte 30.
Fig. 3a zeigt als Doppelreihen angeordnete Schlitzöffnungen 22a und 22b in Form von Schlitzbereichen 21. Diese Schlitzbereiche 21 werden durch die Zuführkanäle 11a und 11 b mit Fluiden gespeist. Die eine Hälfte der Schlitzöffnungen 22a überlappt mit den Zuführkanälen 11a, die andere mit den Zuführkanälen 11b. In mittleren Bereich der Doppelreihen überlappen die Schlitzöffnungen 22 mit dem darüber angebrachten Blendschlitz 31. Die Schlitzöffnungen 22 können, wie hier dargestellt, auch schräg angeordnet sein.
Fig. 3b, Fig. 3c, Fig. 3e und Fig. 3f zeigen Schlitzöffnungen 22 mit unterschiedlicher geometrischer Ausgestaltung und Orientierung. Unterhalb der Schlitzöffnungen befinden sich die Zuführkanäle 11. Oberhalb der Schlitzöffnungen befinden sich die Blendschlitze 31. Die Querschnitte der Zuführkanäle 11 und der Blendschlitze 31 können entlang ihres Verlaufs variieren (Fig. 3f). Die Schlitzöffnungen 22 können trichterförmig in erweitert sein. Die Breite und Form der Schlitzöffnungen 22 kann zwischen den Fluiden (Fig. 3e) und innerhalb der Fluide (Fig. 3f) variieren.
Fig. 4a zeigt die Draufsicht auf ein Gehäuseunterteil 10. Das Gehäuseunterteil 10 ist mit zahlreichen schlitzförmigen Zuführkanälen 11 a und 11 b versehen, die abwechselnd rechts oder links verlagert dargestellt sind. In der darüber angeordneten Schlitzplatte 20 befinden sich der als schwarze Balken dargestellte Schlitzbereich 21; der Schlitzbereich 21 ist hierbei jeweils zwischen zwei Zuführkanälen 11a und 11 b positioniert, sodass dieser von zwei Zuführkanälen überlappt wird. Die Blendschlitze 31 der darüber liegenden Blendplatte 30 befinden sich mittig über den Schlitzbereichen 21 der Schlitzplatte 20.
Fig. 4b zeigt eine schematische Anordnung aus Zuführkanälen 11a und 11 b, Schlitzbereichen 21 und Blendschlitzen 31.
Fig. 5 zeigt die Explosionsansicht eines statischen Laminationsmikrovermischers; der Mikrovermischer besteht aus Gehäuseunterteil 10 und Gehäuseoberteil 40. Zwischen dem Gehäuseunterteil 10 und Gehäuseoberteil 40 befinden sich die Schlitzplatten 20 und die Blendplatten 30. In dem Gehäuseunterteil 10 befindet sich eine Nut 13, in die ein Dichtungsring 50 eingelegt werden kann, um so den Mikrovermischer gegen die Umgebung abzudichten. Das Gehäuseunterteil 10 und das Gehäuseoberteil 40 sind jeweils mit Öffnungen für Befestigungselemente 44 versehen, durch die beide gegeneinander fixiert werden können. Das Gehäuseunterteil 10 enthält an der Außenfläche zwei Fluideinlasskanäle 12a und 12b für die zu mischenden Fluide A und B. Auf der Oberseite des Gehäuseunterteils 10 sind zahlreiche schlitzförmige Zuführkanäle 11a und 11 b eingearbeitet, die abwechselnd zu der einen oder der anderen Seite verlängert ausgestaltet sind und so vom Fluid A oder vom Fluid B gespeist werden können. Die Schlitzplatte 20 enthält zahlreiche Schlitzbereiche 21; oberhalb der Schlitzplatte 20 ist die Blendplatte 30 angebracht, die eine Vielzahl von Blendschlitzen 31 aufweist. Das Gehäuseoberteil 40 enthält einen Fluidauslass 42 zur Ableitung des gewonnenen Gemisches.
Fig. 6 zeigt in Analogie zu Fig. 5 eine Explosionsdarstellung eines statischen Laminationsmikrovermischers mit Betrachtungswinkel von der Unterseite. Das Gehäuseoberteil 40 enthält eine große Mischkammer 45, in die alle Blendschlitze 31 der Blendplatte 30 münden. Zur Abstützung der Blendplatte 30 sind mehrere Stützstrukturen 41 im Gehäuseoberteil 40 angebracht.
Fig. 7a zeigt die schematische Darstellung des Gehäuseunterteils 10. Das Gehäuseunterteil 10 ist mit Zuführkanälen 11a und 11b für die zu mischenden Fluide A und B versehen. An den Außenseiten des Gehäuseunterteils sind Fluideinlässe 12a und 12b vorhanden. Die Aussparungen 44 an den vier Ecken des Gehäuseunterteils 10 gestatten dessen Fixierung.
Fig. 7b zeigt den Querschnitt durch das Gehäuseunterteil 10 entlang der Linie B-B in Fig. 7a. Der Fluideinlass 12a setzt sich in dem Fluideinlasskanal 14 für das Fluid A fort. Auf der Oberseite des Fluideinlasskanals 14 befinden sich die Zufuhrkanäle 11 a für das Fluid. Auf der Oberseite des Gehäuseunterteils 10 befindet sich eine Nut 13 für das Einlegen eines Dichtungsrings.
Fig. 7c zeigt den Querschnitt durch das Gehäuseunterteil 10 entlang der Linie C-C in Fig. 7a. Die Zuführkanäle 11a für das Fluid A und 11 b für das Fluid B verlaufen abwechselnd parallel, ohne dass es eine Querverbindung zwischen diesen beiden Zuführkanälen gibt. Auf der Oberseite des Gehäuseunterteils 10 befindet sich wieder eine Nut 13 für das Einlegen eines Dichtungsrings.
Fig. 8a zeigt die schematische Darstellung eines statischen Laminationsmikrovermischers mit den zwei unterschiedlichen Schlitzöffnungen 22a/22b und 23a/23b. Die Schlitzöffnungen 22a und 22b der ersten Schlitzplatte bilden die Zuführkanäle für die zweite Schlitzplatte mit kleinen Schlitzöffnungen 23a und 23b. Die Schlitzöffnungen 22a/22b und 23a/23b sind jeweils um 90° zueinander verdreht angeordnet.
Fig. 8b zeigt die Draufsicht eines solchen statischen Mikrovermischers nach Fig. 8a bestehend aus zwei unterschiedlichen Schlitzplatten, deren Schlitzöffnungen zueinander um 90° gedreht sind.
Fig. 9a und Fig. 9b zeigen zwei Ausführungsbeispiele für Laminationsmikrovermischer in der Explosionsdarstellung. Danach können die Schlitzöffnungen in der Schlitzplatte, die Schlitzöffnungen in der Blendplatte sowie die Kanäle zur Verteilung der Fluide kreisförmig oder parallel versetzt angeordnet sein.
Fig. 10 zeigt ein Ausführungsbeispiel zum Einsatz eines Laminationsmikrovermischers als Bestandteil einer integrierten Anordnung zur Durchführung physikalisch-chemischer Umwandlungen. Im aufgeführten Fall wurden Laminationsmikrovermischer (60) und Rohrbündelwärmeübertrager (70) in ein Bauteil integriert.

### Bezugszeichenliste:

| | |
|---|---|
| 10, 10a | Gehäuseunterteil |
| 11a | Zuführkanal für Fluid A |
| 11b | Zuführkanal für Fluid B |
| 12a | Fluideinlass für Fluid A |
| 12b | Fluideinlass für Fluid B |
| 13 | Nut für Dichtungsring |
| 14 | Fluideinlasskanal |
| 20 | Schlitzplatte |
| 21 | Schlitzbereich |
| 22a | Schlitzöffnung für Fluid A |
| 22b | Schlitzöffnung für Fluid B |
| 23a | Schlitzöffnung für Fluid A |
| 23b | Schlitzöffnung für Fluid B |
| 30 | Blendplatte |
| 31 | Blendschlitz |
| 40, 40a | Gehäuseoberteil |
| 41 | Stützstruktur |
| 42 | Fluidauslass |
| 44 | Öffnung für Befestigungselement |
| 45 | Mischkammer |
| 50 | Dichtungsring |
| 60 | Mikrovermischer |
| 70 | Rohrbündelwärmeübertrager |

## Patentansprüche

1. Statischer Laminationsmikrovermischer zum Mischen, Dispergieren, Emulgieren oder Suspendieren von mindestens zwei fluiden Phasen umfassend.
ein Gehäuseunterteil (10) mit getrennten, zur Oberseite des Gehäuseunterteils to offenen Zuführkanälen (11a/b) für mindestens zwei Fluide,
eine auf dem Gehäuseunterteil aufliegende Schlitzplatte (20) mit darin paarweise angeordneten, als durchgehende Öffnungen mit geschlossenem Rand und einer Breite von weniger als 500 Mikrometern ausgebildeten Schlitzöffnungen (22a/b),
eine auf der Schlitzplatte aufliegende Blendplatte (30) mit wenigstens einer schlitzförmigen, als durchgehende Öffnung mit geschlossenem Rand und einer Breite von weniger als 500 Mikrometern ausgebildeten Blendöffnung (31) sowie
einen oberhalb der Blendplatte befindlichen Mischraum (45),
wobei innerhalb eines Paares von Schlitzöffnungen in der Schlitzplatte (20) jeweils eine Schlitzöffnung des Paars mit ihrem einen Ende mit einem der Zuführkanäle (11) im Gehäuseunterteil (10) überlappt, während die andere Schlitzöffnung des Paars mit ihrem einen Ende mit einem anderen Zuführkanal (11) im Gehäuseunterteil (10) überlappt und beide Schlitzöffnungen des Paares mit derselben Blendöfnung (31) in der Blendplatte jeweils genau eine Überlappungsfläche bilden.

2. Mikrovermischer nach Anspruch 1, **dadurch gekennzeichnet, dass** der Querschnitt der Schlitzöffnungen in der Platte trichterförmig oder keulenförmig ausgestaltet ist.

3. Mikrovermischer nach den Ansprüchen 1 oder 2, **dadurch gekennzeichnet, dass** die Blendschlitze in der Blendplatte parallel zueinander versetzt und/oder in einem periodischen Muster zueinander angeordnet sind.

4. Mikrovermicher nach den Ansprüchen 1 bis 3, **dadurch gekennzeichnet, dass** die Schlitzöffnungen in der Schlitzplatte und die Blendschlitze in der Blendplatte in einem Winkel von 90° zueinander verdreht angeordnet sind.

5. Mikrovermischer nach den Ansprüchen 1 bis 4, **dadurch gekennzeichnet, dass** die Schlitzöffnungen in der Schlitzplatte und die Blendschlitze in der Blendplatte eine Breite von weniger als 100 µm aufweisen.

6. Mikrovermischer nach den Ansprüchen 1 bis 5, **dadurch gekennzeichnet, dass** die Schlitz- und Blendplatte teilweise oder vollständig aus Metall, Glas, Keramik und Kunststoff oder aus einer Kombination dieser Materialien bestehen.

7. Mikrovermischer nach den Ansprüchen 1 bis 6, **dadurch gekennzeichnet, dass** die Schlitz- und Blendplatten durch Stanzen, Prägen, Fräsen, Erodieren, Ätzen, Plasmaätzen, Laserschneiden, Laserablatieren oder durch die LIGA-Technik, vorzugsweise aber durch Laserschneiden oder LIGA-Technik, hergestellt worden sind.

8. Mikrovermischer nach den Ansprüchen 1 bis 7, **dadurch gekennzeichnet, dass** die Schlitz- und Blendplatten aus einem Stapel mikrostrukturierter, dünner Platten bestehen.

9. Mikrovermischer nach Anspruch 8, **dadurch gekennzeichnet, dass** die dünnen, mikrostrukturierten Platten stoffschlüssig durch Löten, Schweißen, Diffusionsschweißen oder Kleben oder kraftschlüssig durch Verschrauben, Verpressen oder Vernieten miteinander verbunden sind.

10. Mikrovermischer nach den Ansprüchen 1 bis 9, **dadurch gekennzeichnet, dass** der Mikrovermischer in einem dafür vorgesehenen Gehäuse untergebracht ist.

11. Mikrovermischer nach den Ansprüchen 1 bis 10, **dadurch gekennzeichnet, dass** das Gehäuse Kanäle enthält, die eine räumliche Aufteilung der fluiden Phasen gestatten.

12. Mikrovermischer nach den Ansprüchen 1 bis 11, **dadurch gekennzeichnet, dass** die Kanäle zur Aufteilung der Fluide im Gehäuse parallel zueinander versetzt, radial, konzentrisch oder hintereinander angeordnet sind.

13. Verfahren zum Mischen, Dispergieren, Emulgieren oder Suspendieren von mindestens zwei fluiden Phasen, **dadurch gekennzeichnet, dass** mindestens ein statischer Laminationsmikrovermischer nach einem der Ansprüche 1 bis 12 eingesetzt wird.

## Claims

1. Static lamination micro-mixer for mixing, dispersing, emulsifying or suspending at least two fluid phases, comprising a lower housing part (10) with separate feed channels (11a/b), which are open towards the upper side of the lower housing part, for at least two fluids,
a slotted plate (20) which rests on the housing lower part and which has arranged therein in paired fashion slot openings (22a/b) which are formed as continuous openings with a closed edge and with a width of less than 500 micrometers,
an aperture plate (30) which rests on the slotted plate and which has at least one slot-shaped aperture opening (31) which is formed as a continuous opening with a closed edge and with a width of less than 500 micrometers, and
a mixing chamber (45) situated above the aperture plate,
wherein, within a pair of slot openings in the slotted plate (20), in each case one slot opening of the pair overlaps, with one end thereof, one of the feed channels (11) in the lower housing part (10), whereas the other slot opening of the pair overlaps, with one end thereof, another feed channel (11) in the lower housing part (10), and both slot openings of the pair form in each case exactly one area of overlap with the same aperture opening (31) in the aperture plate.

2. Micro-mixer according to Claim 1, **characterized in that** the cross section of the slot openings in the plate is configured in the shape of a funnel or lobe.

3. Micro-mixer according to either of Claims 1 and 2, **characterized in that** the aperture slots in the aperture plate are offset parallel to one another and/or are arranged in a periodic pattern in relation to one another.

4. Micro-mixer according to Claims 1 to 3, **characterized in that** the slot openings in the slotted plate and the aperture slots in the aperture plate are arranged at an angle of 90° to one another.

5. Micro-mixer according to Claims 1 to 4, **characterized in that** the slot openings in the slotted plate and the aperture slots in the aperture plate have a width of less than 100 µm.

6. Micro-mixer according to Claims 1 to 5, **characterized in that** the slotted and aperture plates consist, partly or completely, of metal, glass, ceramic and plastic or of a combination of these materials.

7. Micro-mixer according to Claims 1 to 6, **characterized in that** the slotted and aperture plates have been produced by punching, embossing, milling, erosion, etching, plasma etching, laser cutting, laser ablation or by the LIGA technique but preferably by laser cutting or the LIGA technique.

8. Micro-mixer according to Claims 1 to 7, **characterized in that** the slotted and aperture plates comprise a stack of micro-structured thin plates.

9. Micro-mixer according to Claim 8, **characterized in that** the thin micro-structured plates are connected materially by means of soldering, welding, diffusion welding or adhesive bonding or with a force fit by means of screwing, pressing or riveting.

10. Micro-mixer according to Claims 1 to 9, **characterized in that** the micro-mixer is accommodated in a housing provided for the purpose.

11. Micro-mixer according to Claims 1 to 10, **characterized in that** the housing contains channels which permit spatial distribution of the fluid phases.

12. Micro-mixer according to Claims 1 to 11, **characterized in that** the channels are arranged offset parallel from one another, radially, concentrically or behind one another in order to distribute the fluids in the housing.

13. Method for mixing, dispersing, emulsifying or suspending at least two fluid phases, **characterized in that** at least one static lamination micro-mixer is used according to one of Claims 1 to 12.

## Revendications

1. Micro-mélangeur statique à stratification servant à mélanger, disperser, émulsifier ou mettre en suspension au moins deux phases fluides, et présentant :
une partie inférieure de boîtier (10) qui présente des canaux séparés d'amenée (11a/b) ouverts sur le côté supérieur de la partie inférieure de boîtier,
une plaque fendue (20) placée sur la partie inférieure de boîtier et dans laquelle des ouvertures en fente (22a/b) sont disposées par paires sous la forme d'ouvertures continues à bord fermé et d'une largeur d'au moins 500 micromètres,
une plaque d'écran (30) placée sur la plaque fendue et présentant au moins une ouverture d'écran (31) continue, en forme de fente à bord fermé et dont la largeur est d'au moins 500 micromètres et
un espace de mélange (45) situé au-dessus de la plaque d'écran,
l'ouverture en fente de la paire d'ouvertures en fente ménagées dans la plaque fendue (20) recouvre par une de ses extrémités un des canaux d'amenée (11) de la partie inférieure de boîtier (10) tandis que l'autre ouverture en fente de la paire recouvre par une extrémité un autre canal d'amenée (11) ménagé dans la partie inférieure de boîtier (10), les deux ouvertures en fente de la paire formant avec la même ouverture (31) de l'écran ménagée dans la plaque d'écran exactement une surface de superposition.

2. Micro-mélangeur selon la revendication 1, **caractérisé en ce que** la section transversale des ouvertures en fente ménagées dans la plaque a la forme d'un entonnoir ou d'un biseau.

3. Micro-mélangeur selon les revendications 1 ou 2, **caractérisé en ce que** les fentes ménagées dans la plaque d'écran sont parallèles et décalées l'une par rapport à l'autre et/ou disposées l'une par rapport à l'autre selon un motif périodique.

4. Micro-mélangeur selon les revendications 1 à 3, **caractérisé en ce que** les ouvertures ménagées dans la plaque fendue et les ouvertures ménagées dans la plaque d'écran sont disposées à un angle mutuel de 90°.

5. Micro-mélangeur selon les revendications 1 à 4, **caractérisé en ce que** les ouvertures ménagées dans la plaque fendue et les ouvertures ménagées dans la plaque d'écran ont une largeur inférieure à 100 µm.

6. Micro-mélangeur selon les revendications 1 à 5, **caractérisé en ce que** la plaque fendue et la plaque d'écran sont réalisées totalement ou en partie en métal, verre, céramique, matière synthétique ou en une combinaison de ces matériaux.

7. Micro-mélangeur selon les revendications 1 à 6, **caractérisé en ce que** la plaque fendue et la plaque d'écran sont réalisées par estampage, gaufrage, fraisage, érosion, gravure, gravure au plasma, découpe au laser, enlèvement au laser ou par la technique dite LIGA, mais de préférence par découpe au laser ou par la technique LIGA.

8. Micro-mélangeur selon les revendications 1 à 7, **caractérisé en ce que** la plaque fendue et la plaque d'écran sont constituées d'un empilement de minces plaques micro-structurées.

9. Micro-mélangeur selon la revendication 8, **caractérisé en ce que** les minces plaques micro-structurées sont reliées les unes aux autres en correspondance de matière par brasage, soudage, soudage par diffusion, collage ou en correspondance mécanique par vissage, compression ou rivetage.

10. Micro-mélangeur selon les revendications 1 à 9, **caractérisé en ce que** le micro-mélangeur est placé dans un boîtier prévu dans ce but.

11. Micro-mélangeur selon les revendications 1 à 10, **caractérisé en ce que** le boîtier contient des canaux qui permettent une répartition spatiale des phases fluides.

12. Micro-mélangeur selon les revendications 1 à 11, **caractérisé en ce que** les canaux de répartition des fluides sont disposés dans le boîtier en parallèle et décalage mutuel, radialement, concentriquement ou les uns derrière les autres.

13. Procédé de mélange, de dispersion, d'émulsification ou de mise en suspension d'au moins deux phases fluides, **caractérisé en ce qu'**il utilise au moins un micro-mélangeur statique à stratification selon l'une des revendications 1 à 12.
